# EUROPÄISCHE PATENTSCHRIFT

(11) **EP 0 865 753 B1**
(45) Veröffentlichungstag und Bekanntmachung des Hinweises auf die Patenterteilung: **10.07.2002**
(21) Anmeldenummer: 98104200.5
(22) Anmeldetag: 10.03.1998
(51) Int. Cl.: A47K 3/28

(54) **Duschtrennwand**
Shower partition
Cloison de douche

(30) Priorität: 17.03.1997 DE 29704718 U
(43) Veröffentlichungstag der Anmeldung: 23.09.1998
(73) Patentinhaber: ALTURA LEIDEN HOLDING B.V., 4131 LX Vianen (NL)
(72) Erfinder:
(74) Vertreter: Schmitt, Meinrad, Dipl.-Ing.

(56) Entgegenhaltungen:
- DE-A- 4 309 025
- DE-C- 19 539 614
- DE-U- 29 517 574

## Beschreibung

Die Erfindung bezieht sich auf eine Duschtrennwand gemäss den im Oberbegriff des Patentanspruchs 1 angegebenen Merkmalen.

Eine derartige Duschtrennwand ist aus der DE-A-43 09 025 bekannt.

Des weiteren ist aus dem deutschen Gebrauchmuster DE-U-93 15 925 ist eine Duschtrennwand bekannt, welche zwei jeweils um vertikale Achsen schwenkbare Türflügel aufweist. Bei einer derartigen Duschtrennwand können Schwierigkeiten insbesondere in engen Badezimmern dann auftreten, wenn andere Gegenstände, wie Badewannen, Waschmaschinen oder Möbel an den in das Badezimmer vorspringenden Teil der Duschabtrennung bzw. Eckduschkabine unmittelbar oder mittelbar anschließen. Daher werden die beiden Türflügel unterschiedlich breit ausgebildet. Die der bekannten Duschtrennwand zugeordnete Duschwanne weist entweder einen polygonalen, insbesondere fünfeckigen, Grundriß auf oder sie besitzt einen viertelkreisförmig gebogenen vorderen Wannenrand. Die asymmetrisch ausgebildeten Türflügel können sowohl nach innen, zum Duschkabineninnenraum hin als auch nach außen schwenken. So kann an der Außenseite des schmalen Türflügels ein Möbelstück angeordnet sein und der schmale Türflügel nach innen in den Duschinnenraum hineingeschwenkt werden. Mittels des vergleichsweise breiten Türflügels wird der Durchtritt für einen Benutzer freigegeben bzw. abgesperrt. Durch die asymmetrische Ausbildung der Türflügel ist ein zusätzlicher Aufwand bedingt, wobei quadratische oder rechteckförmige Duschwannen praktisch nicht eingesetzt werden können. Der schmale und der breitere Türflügel können zwar gegenseitig derart vertauscht angeordnet werden, daß sie einmal auf der linken bzw. rechten Seite angeordnet sind, doch sind auch insoweit zusätzliche Maßnahmen erforderlich, damit die beiden Türflügel bedarfsweise um horizontale Achsen verschwenkt entsprechend angeordnet werden können.

Ferner ist aus dem deutschen Gebrauchsmuster gemäß DE 295 17 574 U1 eine Duschabtrennung für eine rechteckförmige Duschwanne bekannt, welche im Anschluß an das Ende einer Badewanne angeordnet ist. Die Duschabtrennung weist zwei Türflügel auf, welche zum Absperren oder Freigeben des Eintrittsbereiches jeweils um vertikale Achsen schwenkbar sind. In der geschlossenen oder abgesperrten Position dieser beiden Türflügel stehen diese in der gleichen vertikalen Ebene, welche parallel zum vorderen Längsrand der Badewanne verläuft. Für den der Badewanne nächststehenden Türflügel ist ein Eckprofil vorgesehen, welches die Lagerung des Türflügels definiert und welches am Ende der Badewanne auf dem vorderen Rand der Duschwanne angeordnet ist und oben mittels zweier orthogonaler Querprofile an den beiden Wänden des Badezimmers abgestützt ist. Im Anschluß an die Badewanne ist eine schwenkbare Trennwand angeordnet, welche an der Raumwand in Verlängerung des hinteren Wannenrandes angeordnet ist. Die genannte schwenkbareTrennwand ist anstelle eines festmontierten Seitenteils einer üblichen Duschabtrennung vorgesehen, um die Reinigung im Verbindungsbereich der Duschabtrennung und der Badewanne zu ermöglichen. Die insgesamt drei Lagerungen zum Schwenken der beiden Türflügel und der schwenkbaren Trennwand erfordern einen nicht unerheblichen Fertigungs- und Montageaufwand. Durch die genannten oberen Querprofile muß in recht aufwendiger Weise die Befestigung und Stabilisierung des genannten Eckprofils erreicht werden. Zudem sind besondere Dichtungsmittel notwendig, um eine Abdichtung zwischen dem Eckprofil und der freien vertikalen Längskante der schwenkbaren Trennwand zu gewährleisten.

Hiervon ausgehend liegt der Erfindung die Aufgabe zugrunde, die Duschtrennwand der genannten Art dahingehend weiterzubilden, daß mit geringem konstruktivem Aufwand an einer Seite einer Duschkabine oder Duschwanne ein Möbelstück oder anderes Bauteil, und zwar insbesondere eine Badewanne, angeordnet werden kann. Die Duschtrennwand soll symmetrisch ausgebildete und/oder zueinander anzuordnende Türflügel aufweisen. Ferner sollen im wesentlichen bekannte Bauelemente zum Einsatz gelangen.

Die Lösung dieser Aufgabe erfolgt gemäß den im Patentanspruch 1 angegebenen Merkmalen.

Die Duschtrennwand zeichnet sich durch einen einfachen Aufbau aus und enthält eine lösbare Arretierungsvorrichtung für einen der beiden Türflügel. Diese lösbare Arretierungsvorrichtung wird erfindungsgemäß demjenigen Türflügel zugeordnet, an welchem außen ein anderes Bauelement, Möbelstück, Waschmaschine oder eine Badewanne anschließt. Die beiden Türflügel der Duschtrennwand stehen im geschlossenen Zustand nicht in der gleichen Vertikalebene, sondern in einem vorgegebenen Winkel zueinander, insbesondere in einem rechten Winkel entsprechend einer Eck-Duschtrennwand für einen Diagonaleinstieg, wobei der eine Türflügel arretierbar und bei Bedarf lösbar ist. Insbesondere zum Zwecke der Reinigung wird die Arretierungsvorrichtung gelöst, so daß der Bereich zwischen dem Bauteil und insbesondere dem Fuß- oder Kopfende einer Badewanne problemlos gereinigt werden kann.

Die Eck-Duschtrennwand mit den beiden in einem vorgegebenen Winkel, insbesondere in orthogonalen Ebenen, angeordneten Türflügeln wird einer neuen Verwendung in Kombination mit dem anderen Bauelement oder der Badewanne zugeführt und unmittelbar im Anschluß an das Fuß- oder Kopfende der Badewanne angeordnet. Mittels der Arretierungsvorrichtung wird der eine Türflügel, welcher unmittelbar im Anschluß an das Ende der Badewanne und parallel zu diesem Ende angeordnet ist, dauerhaft und stabil in dieser Position so lange gehalten, bis die Arretierungsvorrichtung gelöst wird. Erst danach kann dieser Türflügel in den Innenraum über die Duschwanne geschwenkt werden. Der Zugang zur Außenseite des kurzen Wannenendes oder des anderen Bauelements sowie des hierzu parallelen Türflügels ist sehr leicht möglich, ohne daß hierbei ein Eckprofil eines Rahmens oder dergleichen stören würde.

Die Duschtrennwand weist keine Rahmenkonstruktion mit feststehendem Eckpfosten, Profilschienen oder dergleichen auf, so daß bei freigegebener Arretierungsvorrichtung auch im Eckbereich keinerlei Reinigungsprobleme oder besonders schwierige Schmutzecken vorhanden sind. Die Arretierungsvorrichtung besitzt in zweckmäßiger Weise eine an einer Raumwand bevorzugt schwenkbar gelagerte Konsole oder Stange, welche andererseits mit dem Türflügel verbunden ist. Insbesondere die Verbindung der Konsole mit dem Türflügel ist lösbar ausgebildet, doch kann gleichermaßen zusätzlich oder alternativ die Verbindung mit der Raumwand schwenkbar und/oder lösbar ausgebildet sein.

Besondere Ausgestaltungen und Weiterbildungen der Erfindung sind in den Unteransprüchen sowie der weiteren Beschreibung angegeben.

Die Erfindung wird nachfolgend für ein besonderes Ausführungsbeispiel anhand der Zeichnung näher erläutert. Es zeigen:
- Fig. 1: schematisch eine Aufsicht von oben,
- Fig. 2: eine Ansicht der lösbaren Arretierungsvorrichtung,
- Fig. 3: eine perspektivische Darstellung im arretierten Zustand des einen Türflügels,
- Fig. 4: eine perspektivische Ansicht entsprechend Fig. 3, jedoch mit gelöster Arretierungsvorrichtung.

Fig. 1 zeigt eine Aufsicht auf eine Duschtrennwand mit zwei rechtwinklig zueinander angeordneten Türflügeln 2, 4, welche im Eckbereich von zwei Raumwänden 6, 8 in bekannter Weise um vertikale Achsen 10, 12 schwenkbar angeordnet sind. Die vertikalen Schwenkachsen 10, 12 werden durch Scharniere, Profilschienen, Konsolen oder ähnliches definiert, wobei geeignete Dichtmittel zur Abdichtung bezüglich den jeweiligen Raumwänden 6, 8 vorgesehen sind. Der vordere Türflügel 2 kann in Richtung des Pfeiles 14 nach außen aufgeschwenkt werden, um den Eintrittsbereich in den Duschinnenraum 16 freizugeben. Zweckmäßig kann der vordere Türflügel 2 auch nach innen in den Duschinnenraum 16 hineingeschwenkt werden. Die Duschtrennwand kann eine am Boden des Badezimmers oder Duschraumes angeordneten Duschwanne 18 zugeordnet sein. Alternativ kann die Duschwanne 18 auch fehlen, wobei der Boden des Duschinnenraumes gefließt ist und einen hier nicht dargestellten Ablauf aufweist.

Seitlich an den Duschinnenraum 16 schließt eine hier nur teilweise angedeutete Badewanne 20 an, deren Fuß- bzw. Kopfende 22 in bekannter Weise in vorgegebener Höhe über dem Boden des Duschinnenraumes bzw. der Duschwanne liegt. Zwischen dem Wannenende 22 und dem Duschinnenraum 16 ist der arretierbare Türflügel 4 angeordnet. In der normalen Gebrauchsstellung steht der arretierbare Türflügel 4 im wesentlichen parallel zum Fuß- oder Kopfende 22 der Badewanne 20 und wird in dieser Position mit einer lösbaren Arretierungsvorrichtung 24 gesichert. Nach Lösen der Arretierungsvorrichtung 24 kann auch der Türflügel 4 um seine vertikale Schwenkachse 12 geschwenkt werden, und zwar gemäß Pfeil 26 in den Duschinnenraum hinein. Das Fuß- oder Kopfende 22 der Badewanne 20 und insbesondere dessen in vertikaler Richtung verlaufende Wannenverkleidung ist hierbei problemlos frei zugänglich. Da die erfindungsgemäße Duschtrennwand keine Rahmenkonstruktion aufweist, ist im vorderen Eckbereich 28 weder ein Eckpfosten oder eine Profilschiene oder dergleichen vorgesehen und auch dort ist eine problemlose Reinigung durchführbar. Die Duschtrennwand ist rahmenlos ausgebildet und die beiden Türflügel 2, 4 stoßen im vorderen Eckbereich 28 praktisch unmittelbar aneinander, wobei lediglich die bei Duschtrennwänden für Diagonaleinstieg vorgesehenen elastischen und/oder magnetischen Dichtungsprofile vorhanden sind. Die Arretierungsvorrichtung ermöglicht die Verwendung der Duschtrennwand in Kombination mit der Badewanne, ohne daß eine Sonderkonstruktion der Duschtrennwand selbst erforderlich wäre.

Die Arretierungsvorrichtung 24 besitzt einen ersten Lagerbock 30, welcher an der einen Raumwand 8 befestigt ist. Es ist ferner ein zweiter Lagerbock 32 am seitlichen Türflügel 4 angeordnet, wobei zwischen den beiden Lagerböcken 30, 32 eine Konsole 34 angeordnet ist. Die Konsole 34 ist zumindest mit einem der beiden Lagerböcke 30, 32 lösbar verbunden. Die andere Verbindung kann gleichfalls lösbar ausgebildet sein, ist jedoch zweckmäßig schwenkbar, so daß beispielsweise gemäß Pfeil 36 die Konsole 34 nach Lösen der Verbindung mit dem Lagerbock 32 in den Duschinnenraum 16 geschwenkt werden kann. Ist die eine Verbindung lösbar und die andere Verbindung schwenkbar, so kann die Konsole 34 nicht verlorengehen und ferner kann die Arretierung in einfacher Weise durchgeführt werden, da die Konsole 34 dann lediglich in den zugeordneten Lagerbock 32 zurückgeschwenkt werden muß. Die Konsole 34 kann vorzugsweise als Stange ausgebildet ein und/oder wenigstens einen Haken 38 zum Aufhängen von Waschutensilien enthalten.

Fig. 2 zeigt schematisch in einer seitlichen Darstellung die Arretierungsvorrichtung mit dem an der Raumwand befestigten Lagerbock 30 und dem mit dem am oberen Ende des Türflügels 4 angeordneten zweiten Lagerbock 32. Die Konsole 34 ist bezüglich des ersten Lagerbocks 30 um die Achse 40 mittels eines Gelenks 42 schwenkbar gelagert. Der zweite Lagerbock 32 besitzt einen vertikal verschiebbaren Bolzen 44, welcher mittels eines Griffs oder Knopfes 46 aus der dargestellten Ruhestellung in Richtung des Pfeiles 48 nach unten gezogen werden kann. Insbesondere mit einer hier nicht weiter dargestellten Feder wird der Bolzen 44 normalerweise in der arretierten Position gehalten, in welcher er in eine Öse oder vertikale Bohrung 50 der Konsole 34 eingreift. Nach dem Herausziehen des Bolzens 44 ist die Konsole 34 um die Achse 40 schwenkbar und nachfolgend kann der Türflügel 4 in der oben erläuterten Weise in den Duschinnenraum geschwenkt werden.

Fig. 3 zeigt in einer perspektischen Ansicht den oberen Teil des Türflügels 4 mit dem zweiten Lagerbock 32. Die Konsole bzw. Haltestange 34 ist mit dem zweiten Lagerbock 32 gekoppelt. Es sind ferner zwei Haken 38 an der Haltestange 34 ebenso zu erkennen wie der an der Raumwand befestigte erste Lagerbock 30.

Fig. 4 zeigt die Arretierungsvorrichtung im gelösten Zustand, wobei die Konsole 34 in den Duschinnenraum hineingeschwenkt ist. Nach Herunterziehen des Griffes 56 wurde die Öse 50 der Konsole 34 freigegeben. Der Türflügel 4 ist somit nicht mehr arretiert und kann gemäß Zeichnung nach links in den Duschinnenraum geschwenkt werden.

### Bezugszeichen

- 2, 4: Türflügel
- 6, 8: Raumwand
- 10, 12: vertikale Schwenkachse
- 14: Pfeil
- 16: Duschinnenraum
- 18: Duschwanne
- 20: Badewanne
- 22: Ende von 20
- 24: Arretierungsvorrichtung
- 26: Pfeil
- 28: vorderer Eckbereich
- 30: erster Lagerbock
- 32: zweiter Lagerbock
- 34: Konsole
- 36: Pfeil
- 38: Haken
- 40: Achse
- 42: Gelenk
- 44: Bolzen
- 46: Griff
- 48: Pfeil
- 50: Öse

## Patentansprüche

1. Duschtrennwand mit zwei Wandelementen (2, 4), welche rechtwinklig zueinander angeordnet sind und welche, zusammen mit zwei Raumwänden (6, 8) einen Duschinnenraum (16) begrenzen, wobei die Wandelemente über ein an ihren Längskanten (28) angebrachtes Dichtprofil aneinander stossen, und wobei das erste Wandelement (2) als Türflügel an einer Raumwand (6) schwenkbar angelenkt ist und das zweite Wandelement (4) mit einer Längskante an der anderen Raumwand (8) angesetzt und mit einer Verbindungsstange (34) und jeweils einem Lagerbock (30, 32) gegenüber dieser anderen Raumwand (8) im Winkel festgelegt ist,
**dadurch gekennzeichnet, dass**
die Duschtrennwand anschliessend an eine Badewanne, ein Möbelstück, eine Waschmaschine oder ein Bauelement aufgestellt und dennoch gereinigt werden kann, wozu das zweite Wandelement (4) an der zugehörigen Raumwand (8) angelenkt ist und die Verbindungsstange (34) an einem der Lagerböcke (32) lösbar festgelegt ist.

2. Duschtrennwand nach Anspruch 1, **dadurch gekennzeichnet, dass** die beiden Türflügel (2, 4) im wesentlichen symmetrisch zueinander angeordnet sind.

3. Duschtrennwand nach Anspruch 1 oder 2, **dadurch gekennzeichnet, dass** vorzugsweise der mit dem schwenkbaren Flügel (4) verbundene Lagerbock (32) einen bewegbaren Bolzen (44) aufweist, welcher mit einer Ausnehmung oder Öse (50) der Konsole (34) in Eingriff bringbar und bei Bedarf herauslösbar ist.

4. Duschtrennwand nach einem der Ansprüche 1 bis 3, **dadurch gekennzeichnet, dass** der arretierbare Flügel (4) im wesentlichen die gleiche Höhe wie der frei schwenkbare Türflügel (2) aufweist.

## Claims

1. Shower partition with two wall elements (2, 4) arranged at right angles to one another and which together with two room walls (6, 8) delimit a shower interior (16), the wall elements abutting one another via a sealing profile attached to their longitudinal edges (28), the first wall element (2) being pivotally articulated to a room wall (6) as a door leaf and the second wall element (4) being attached to the other room wall (8) by a longitudinal edge and being fixed in the angle by a connecting rod (34) and a respective bracket (30, 32) with respect to this other room wall (8), **characterised in that** the shower partition is then erected on a bath tub, an item of furniture, a washing machine or a structural member and yet can still be cleaned, for which purpose the second wall element (4) is articulated to the associated room wall (8) and the connecting rod (34) is detachably fixed to one of the brackets (32).

2. Shower partition according to claim 1, **characterised in that** the two door leaves (2, 4) are arranged substantially symmetrically to one another.

3. Shower partition according to claim 1 or 2, **characterised in that** the bracket (32) connected to the pivotal leaf (4) preferably has a moving pin (44) which can be brought into engagement with a recess or eye (50) of the support (34) and can be detached therefrom as required.

4. Shower partition according to any of claims 1 to 3, **characterised in that** the lockable leaf (4) substantially has the same height as the freely pivotal door leaf (2).

## Revendications

1. Cloison de douche avec deux éléments de paroi (2, 4) qui sont disposés perpendiculairement l'un à l'autre et qui, avec deux murs (6, 8) de la pièce, délimitent une cabine (16) de douche, les éléments de paroi se rejoignant par l'intermédiaire d'un profil d'étanchéité rapporté sur leurs bords longitudinaux (28), et le premier élément de paroi (2) étant articulé de manière pivotante à un mur (6) de la pièce en tant que battant de porte et le deuxième élément de paroi (4) s'appuyant contre l'autre mur (8) de la pièce avec un bord longitudinal et étant fixé en angle par rapport à cet autre mur (8) de la pièce au moyen d'une tige de liaison (34) et d'un étrier (30, 32) respectif, ***caractérisée en ce que*** la cloison de douche est dressée à la suite d'une baignoire, d'un élément de mobilier, d'une machine à laver ou d'un élément constructif et peut malgré tout être nettoyée, le deuxième élément de paroi (4) étant articulé sur le mur (8) associé de la pièce et la tige de liaison (34) étant fixée de manière amovible sur l'un des étriers (32).

2. Cloison de douche selon la Revendication 1, ***caractérisée en ce que*** les deux battants de porte (2, 4) sont disposés d'une manière sensiblement symétrique l'un par rapport à l'autre.

3. Cloison de douche selon la Revendication 1 ou 2, ***caractérisée en ce que,*** de manière préférée, l'étrier (32) relié au battant (4) pivotant présente un goujon mobile (44), qui peut être mis en prise avec un évidement ou oeillet (50) de la console (34) et libéré en cas de besoin.

4. Cloison de douche selon l'une quelconque des Revendications 1 à 3, ***caractérisée en ce que*** le battant immobilisable (4) présente pour l'essentiel la même hauteur que le battant de porte (2) pouvant pivoter librement.
